# EUROPÄISCHE PATENTANMELDUNG

(11) **EP 4 703 504 A1**
(43) Veröffentlichungstag der Anmeldung: **04.03.2026**
(21) Anmeldenummer: 24196515.1
(22) Anmeldetag: 26.08.2024
(51) Int. Cl.: D04B 35/02, D04B 15/68

(54) **MEHRTEILIGES TEXTILMASCHINENELEMENT UND VERFAHREN ZUR HERSTELLUNG DES TEXTILMASCHINENELEMENTS**

(71) Anmelder: Groz-Beckert KG, 72458 Albstadt (DE)
(72) Erfinder: RITTER, Frank, 72469 Meßstetten (DE); STRÖHLE, Michael-Alexander, 72458 Albstadt (DE); RAIBER, Benedikt, 72469 Meßstetten (DE); STROHMAIER, Marc Johannes, 78567 Fridingen (DE)

(57) **Zusammenfassung**

Die vorliegende Erfindung betrifft ein Textilmaschinenelement zum Einsatz in Textilmaschinen sowie ein Herstellungsverfahren zur Herstellung des Textilmaschinenelements. Das erfindungsgemäße Textilmaschinenelement umfasst ein erstes Teilstück (2) mit einem männlichen Verbindungselement (4), das sich vorwiegend in einer Längsrichtung (x) erstreckt, und ein zweites Teilstück (3) mit einem weiblichen Verbindungselement (5), wobei das männliche Verbindungselement (4) in das weiblcihe Verbindungselement (5) verpresst ist, um eine erste Teilstück (2) und das zweite Teilstück (3) miteinander zu verbinden. Um besonders großen Biege- und/oder Wechselbelastungen standhalten zu können und trotzdem einfach und präzise herzstellbar zu sein, stehen das männliche Verbindungselement (4) und das weibliche Verbindungselement (5) in zumindest zwei voneinander beabstandeten Pressungsbereichen (6) miteinander in Kontakt.

## Beschreibung

Die vorliegende Erfindung betrifft ein Textilmaschinenelement zum Einsatz in Textilmaschinen sowie ein Herstellungsverfahren zur Herstellung des Textilmaschinenelements. Textilmaschinenelemente im Sinne der vorliegenden Patentanmeldung können verschiedene Bauteile sein, die in Textilmaschinen zum Einsatz kommen. Textilmaschinenelemente sind insbesondere Textilwerkzeuge (wie zum Beispiel: Stricknadeln, Wirknadeln, Platinen, Auswahlteile, Filznadeln, Nähnadeln, Tuftingnadeln, Tuftingmesser, Webblätter oder Weblitzen) oder Bauteile zur Führung von Textilwerkzeugen in Textilmaschinen (wie zum Beispiel: Stege für Nadelbetten von Flachstrickmaschinen, Barren für Wirkmaschinen oder Zylinderstege von Rundstrickmaschinen). Derartige Textilmaschinenelemente sind häufig flache Bauteile mit einer vergleichsweise dünnen Dicke. Aufgrund ihrer geringen Dicke ist insbesondere die präzise Fertigung von großen Textilmaschinenelementen schwierig.

Es ist daher zum Beispiel aus der DE202020100948U1 bekannt, große Textilmaschinenelemente aus mehreren kleineren Teilstücken mit Kupplungsteilen zusammenzusetzen, um die Textilmaschinenelemente besonders präzise herstellen zu können. Kupplungsteile werden für die Zwecke dieser Patentanmeldung nachfolgend auch als Verbindungselemente bezeichnet, da sie zum Verbinden mehrerer Teilstücke dienen. Bei den aus dem Stand der Technik bekannten Verbindungselementen hat sich jedoch gezeigt, dass sie nicht allen in Textilmaschinen auftretenden Belastungen standhalten können und es insbesondere bei wechselnder Belastung und Biegebelastung zu einem Lösen der Verbindungselemente kommen kann.

Die Aufgabe der Erfindung ist es daher, ein Textilmaschinenelement aus mehreren Teilstücken anzugeben, das besonders großen Biege- und/oder Wechselbelastungen standhält und das einfach und präzise herzustellen ist.

Die Aufgabe wird gelöst durch Hinzufügung des kennzeichnenden Teils zum Oberbegriff der Ansprüche 1 und 13. Ein erfindungsgemäßes Textilmaschinenelement, das zum Einsatz in einer Textilmaschine geeignet ist, umfasst zumindest ein erstes Teilstück mit einem männlichen Verbindungselement, das sich vorwiegend in einer Längsrichtung erstreckt, und zumindest ein zweites Teilstück mit einem weiblichen Verbindungselement. Die erfindungsgemäße Lehre ist aber nicht beschränkt auf Textilmaschinenelemente mit zwei Teilstücken. Es sind auch Textilmaschinenelemente denkbar, die drei oder mehr Teilstücke umfassen. Erfindungsgemäß weist das männliche Verbindungselement in einer x-y-Ebene, die von der Längsrichtung und einer zur Längsrichtung senkrecht verlaufenden Höhenrichtung aufgespannt wird, eine Außenkontur auf, die derart in eine Innenkontur des weiblichen Verbindungselements verpresst ist, dass das erste und das zweite Teilstück miteinander verbunden sind. Das männliche Verbindungselement im Sinne der vorliegenden Patentanmeldung ist vorzugsweise auskragend um die zuvor beschriebene Außenkontur zu bilden, wohingegen das weibliche Verbindungselement vorzugsweise eine Ausnehmung aufweist um die zuvor beschriebene Innenkontur zu bilden. Die Verbindung ist vorzugsweise starr und/oder nicht zerstörungsfrei lösbar. Das ist besonders vorteilhaft bei Verbindungen, die im Betrieb nicht vollständig in einem Nadelkanal beziehungsweise einer Nut der Textilmaschine aufgenommen und geführt sind, also von sich aus fest und sicher halten müssen. Eine Verbindung ist im Sinne der vorliegenden Patentanmeldung schon dann nicht mehr zerstörungsfrei lösbar, wenn zum Lösen der Verbindung eine so große Kraft aufgebracht werden muss, dass das Textilmaschinenelement dabei plastisch verformt wird. Da Textilmaschinenelemente sehr häufig feinmechanische Präzisionsteile sind, können schon geringe plastische Verformungen die Textilmaschinenelemente unbrauchbar machen. Damit das Textilmaschinenelement besonders großen Biege- und/oder Wechselbelastungen standhält und gleichzeitig einfach und präzise herstellbar ist, stehen das männliche Verbindungselement und das weibliche Verbindungselement in zumindest zwei voneinander beabstandeten Pressungsbereichen miteinander in Kontakt, wobei die Pressungsbereiche sich jeweils in einer Breitenrichtung, die senkrecht zur Längsrichtung und zur Höhenrichtung verläuft, durchgängig über zumindest 50% vorzugsweise jedoch zumindest 75% der Breite des Textilmaschineelements erstrecken. Ein Pressungsbereich ist also ein zusammenhängender Bereich, in dem das männliche Verbindungselement und das weibliche Verbindungselement durchgängig beziehungsweise ununterbrochen über die vorstehend angegebene Breite des Textilmaschinenelements miteinander in Kontakt stehen. Durch das Verpressen werden Spannungen im Textilmaschinenelement erzeugt, die in den Pressungsbereichen größer sind als in den übrigen Bereichen des Textilmaschinenelements. Die Spannungen in den Pressungsbereichen sind inbesondere größer als die Spannungen in den Bereichen, die zwischen den Pressungsbereichen liegen. Aufgrund der Spannungen wirken in den Pressungsbereichen Pressungskräfte auf das männliche und das weibliche Verbindungselement. Pressungsbereiche können vorteilhaft dadurch erzeugt werden, dass die Außenkontur des männlichen Verbindungselements sich mit der Innenkontur des weiblichen Verbindungselements in einem unverpressten Zustand, also dem Zustand vor dem Verpressen, zumindest bereichsweise überschneidet. Die Außenkontur des männlichen Verbindungselements ist dann im unverpressten Zustand zumindest bereichsweise größer als die Innenkontur des weiblichen Verbindungselements. Das männliche Verbindungselement und das weibliche Verbindungselement können also zueinander abweichende Konturen haben und eben nicht perfekt ineinander passen. Erst durch das Verpressen gleichen sich dann Außenkontur und Innenkontur in den Pressungsbereichen an. Ein einziges Paar bestehend aus einem männlichen und einem weiblichen Verbindungselement umfasst zumindest zwei Pressungsbereiche. Ein Textilmaschinenelement mit einem ersten und einem zweiten Teilstück, die durch mehrere Paare von männlichen und weiblichen Verbindungselementen miteinander verbunden sind, wobei jedes Paar jeweils nur einen zusammenhängenden Pressungsbereich aufweist, ist somit keine Ausführungsform der erfindungsgemäßen Lehre.

Weitere Vorteile ergeben sich wenn zwischen den zumindest zwei voneinander beabstandeten Pressungsbereichen zumindest ein Spalt angeordnet ist, durch den das männliche Verbindungselement und das weibliche Verbindungselement voneinander beabstandet sind. Das heißt, dass im Erstreckungsbereich des zumindest einen Spalts ein Abstand zwischen dem männlichen Verbindungselement und dem weiblichen Verbindungselement besteht. Außerhalb des Erstreckungsbereichs des Spalts, insbesondere in den Pressungsbereichen können das männliche und das weibliche Verbindungselement aber miteinander in direktem Kontakt sein. Der Spalt erstreckt sich vorteilhafterweise über mindestens 25% vorzugsweise jedoch über mindestens 50% der Breite des Textilmaschinenelements. In einer besonders vorteilhaften Ausführungsform erstreckt sich der Spalt durchgängig über die gesamte Dicke des Textilmaschinenelements. Ein Spalt ist dabei eine längliche Öffnung. Der Spalt kann dadurch gebildet sein, dass im Erstreckungsbereich des Spalts die Außenkontur des männlichen Verbindungselements kleiner ist als die Innenkontur des weiblichen Verbindungselements. Das männliche Verbindungselement und das weibliche Verbindungselement haben im Erstreckungsbereich des Spalts also eine Spielpassung. Der Spalt kann aber auch dadurch gebildet sein, dass das weibliche Verbindungselement sich beim Verpressen aufweitet. In an den Spalt angrenzenden Teilen des männlichen Verbindungselements und des weiblichen Verbindungselements wird eine geringere Spannung erzielt als in den Pressungsbereichen. So kann verhindert werden, dass die inneren Spannungen im Textilmaschinenelement zu groß werden. Gleichzeitig können die Pressungsbereiche auf diese Weise auf größere Spannungen ausgelegt werden, was zu einer größeren Widerstandsfähigkeit des Textilmaschinenelements gegenüber Biege- und Wechselbelastungen führt. Der Spalt ist vorzugsweise so groß, dass er bei Gegenlicht mit bloßem Auge durch einen Blick auf die Seitenflächen des Textilmaschinenelements erkennbar ist. Das heißt, dass Licht durch den Spalt hindurch mit bloßem Auge erkennbar ist. Vorteilhafterweise kann der Spalt aber auch nachträglich mit einem Füllmaterial gefüllt beziehungsweise geschlossen sein. Das heißt, dass der Spalt nach seiner Entstehung nachträglich gefüllt wurde. Das Füllmaterial kann zum Beispiel ein Kunststoff, eine Keramik oder ein Metall sein.

Vorteilhafterweise umfasst das männliche Verbindungselement einen Kopf, einen Schaft und eine Wurzel. Vorzugsweise ist der Kopf das in Längsrichtung x weisende Ende des männlichen Verbindungselements. An den Kopf schließt sich der Schaft an, der in Höhenrichtung eine kleinere Höhe hat als der Kopf an seiner Stelle mit der größten Höhe. In Längsrichtung vom Kopf wegweisend schließt sich die Wurzel an den Schaft an. Die Wurzel verbindet das männliche Verbindungselement mit dem übrigen Teil des ersten Teilstücks und hat eine größere Höhe in Höhenrichtung als der Schaft. Durch die geringere Höhe des Schafts weist das männliche Verbindungselement im Übergang zwischen Schaft und Kopf zwei Hinterschneidungen auf, die vorteilhafterweise Pressungsbereiche bilden.

Vorteilhafterweise weisen das männliche und das weibliche Verbindungsmittel zumindest drei Pressungsbereiche auf, die jeweils durch zumindest einen Spalt voneinander beabstandet sind. Das Textilmaschinenelement umfasst hierzu vorzugsweise zumindest zwei Spalte. Die drei Pressungsbereiche sind vorteilhafterweise symmetrisch angeordnet, wobei die Symmetrieachse entlang der Längsrichtung mittig durch das männliche und das weibliche Verbindungselement verläuft und zumindest einer der Pressungsbereiche auf der Symmetrieachse liegt. So kann ein besonders vorteilhafter Spannungszustand erzeugt werden, der zu einer verbesserten Widerstandsfähigkeit des Textilmaschinenelements gegenüber Biege- und Wechselbelastungen führt. Besonders vorteilhaft ist es, wenn zumindest einer der drei Pressungsbereiche am Kopf des männlichen Verbindungselements liegt.

Weitere Vorteile ergeben sich, wenn die zumindest zwei Pressungsbereiche zueinander entgegengesetzt wirkende Pressungskräfte ausüben. Das heißt, dass zumindest zwei voneinander verschiedene Pressungskräfte, die auf das gleiche Verbindungselement wirken, einander entgegengesetzt wirken, also zueinander entgegengesetzt wirkende Richtungsanteile haben. Pressungskräfte sind für den Fachmann jene Kräfte, die aufgrund des Spannungszustands, der durch das Verpressen der Verbindungselemente entsteht, in senkrechter Richtung zur Kontaktfläche zwischen dem männlichen und dem weiblichen Verbindungselement wirken. Sie beschreiben also Kraftvektoren, die senkrecht zur Kontaktfläche wirken. Alle Pressungskräfte, die auf das männliche und das weibliche Verbindungselement wirken, stehen im Ruhezustand des Textilmaschinenelements zueinander im Gleichgewicht. Die Summe aller Kraftvektoren ist dann also gleich null. Durch die entgegengesetzt wirkenden Pressungskräfte wird ein Verspannen des Textilmaschinenelements zwischen den Pressungsbereichen erzielt. Die Verbindung zwischen dem ersten Teilstück und dem zweiten Teilstück wird dadurch verbessert, wodurch das Textilmaschinenelement noch größeren Biege- und Wechselbelastungen standhalten kann, ohne zu Versagen.

In einer vorteilhaften Ausführungsform umfasst das weibliche Verbindungselement zumindest zwei Schenkel, die das männliche Verbindungselement umgreifen. Die zumindest zwei Schenkel verbessern so die Verbindung zwischen dem männlichen Verbindungselement und dem weiblichen Verbindungselement. Das Textilmaschinenelement kann daher noch größeren Biege- und Wechselbelastungen standhalten. Die Schenkel sind vorzugsweise derart angeordnet, dass sie zumindest einen Teil der Innenkontur des weiblichen Verbindungselements bilden. Besonders vorteilhaft ist es, wenn die Schenkel zum Umschließen des männlichen Verbindungselements vorgespannt sind, so dass die Schenkel eine kontinuierliche Spannkraft auf das männliche Verbindungselement ausüben. Das Textilmaschinenelement kann auch durch diese Maßnahme größeren Biege- und Wechselbelastungen standhalten.

Weitere Vorteil ergeben sich, wenn die zumindest zwei Schenkel jeweils zumindest einen Pressungsbereich umfassen, wobei die Pressungskräfte der Pressungsbereiche Richtungsanteile aufweisen, die einander in einer Höhenrichtung, die senkrecht zur Längsrichtung verläuft, entgegengesetzt wirken und die zumindest zwei Schenkel in der Höhenrichtung in Richtung der Mitte des männlichen Verbindungselements gegeneinander verspannen. Die Schenkel bilden Hebel, über die die Pressungskräfte in das Textilmaschinenelement eingeleitet werden. Aufgrund der Hebelwirkung kann so eine noch bessere Verbindung zwischen dem männlichen und dem weiblichen Verbindungselement erzielt werden. Die Pressungsbereiche sind vorzugsweise am Ende der Schenkel angeordnet, damit das Textilmaschinenelement möglichst großen Biege- und Wechselbelastungen standhalten kann. In Höhenrichtung entgegengesetzt zueinander wirkende Pressungskräfte können vorteilhafterweise bereitgestellt werden, indem das männliche Verbindungselement zumindest zwei erste Keilelemente umfasst, die jeweils zumindest eine zur Mitte des männlichen Verbindungselements hin geneigte Fläche aufweisen, und indem die Schenkel des weiblichen Verbindungselements jeweils zumindest ein zweites Keilelement aufweisen, das von der Mitte des weiblichen Verbindungselements weg geneigt ist und derart angeordnet ist, dass es jeweils mit einem der ersten Keilelemente des männlichen Verbindungselements in Kontakt steht um am Ende der Schenkel jeweils einen Pressungsbereich zu bilden.

Die Pressungskräfte der Pressungsbereiche der zumindest zwei Schenkel können vorteilhafterweise auch einen Richtungsanteil in Längsrichtung aufweisen. Das Textilmaschinenelement wird dadurch zusätzlich in Längsrichtung verspannt und kann so noch größeren Biege- und Wechselbelastungen standhalten.

Das Textilmaschinenelement ist in einer Breitenrichtung, die senkrecht zur Längsrichtung und Höhenrichtung verläuft, von zwei Seitenflächen begrenzt. Vorteilhafterweise sind die Kanten, die das männliche und/oder das weibliche Verbindungselement mit den zwei Seitenflächen bilden, zumindest abschnittsweise derart mit einer Verrundung und/oder einer Fase versehen sind, dass durch die Verrundung und/oder Fase der Kanten zumindest eine Vertiefung in zumindest einer der zwei Seitenflächen gebildet ist. Eine Fase an einem Werkstück wie einem Textilmaschinenelement ist dem Fachmann allgemein bekannt als eine durch Abfasen entstandene schmale Fläche anstelle einer Kante. Durch die Verrundung beziehungsweise Fase wird das Verpressen des männlichen Verbindungselements in das weibliche Verbindungselement mit geringeren Montagekräften ermöglicht. Zu große Belastungen beziehungsweise Beschädigungen der Kanten oder Seitenflächen beim Verpressen können so vermieden werden. Solche Beschädigungen würden im fertigen Textilmaschinenelement zu erhöhten Kerbspannungen führen. Durch die Vermeidung von Beschädigungen bei der Montage kann das Textilmaschinenelement daher im späteren Betrieb größeren Biege- und Wechselbelastungen standhalten.

Weitere Vorteile ergeben sich, wenn die Kante des männlichen Verbindungselements zu einer ersten Seitenfläche der zwei Seitenflächen mit einer größeren Verrundung und/oder Fase versehen ist als die Kante des weiblichen Verbindungselements zu dieser ersten Seitenfläche, und wenn die Kante des männlichen Verbindungselements zu der zweiten Seitenfläche mit einer kleineren Verrundung und/oder Fase versehen ist als die Kante des weiblichen Verbindungselements zu dieser zweiten Seitenfläche. Das erste und das zweite Teilstück sind besonders einfach herstellbar, wenn die an die beiden Seitenflächen der Teilstücke angrenzenden Kanten des männlichen beziehungsweise weiblichen Verbindungselements mit unterschiedlich Verrundungen beziehungsweise mit unterschiedlich großen Fasen versehen sind. Im fertigen Textilmaschinenelement ist es dann vorteilhaft die unterschiedlich großen Verrundungen beziehungsweise Fasen auf die vorbeschriebene Art und Weise zueinander anzuordnen, da so an jeder Seitenfläche eine große Verrundung bzw. Fase mit einer kleinen Verrundung bzw. Fase kombiniert ist. So wird eine besonders gleichmäßige Spannungsverteilung im Textilmaschinenelement erzielt und das Textilmaschinenelement kann dadurch besonders großen Biege- und Wechselbelastungen standhalten.

Vorteilhafterweise ist das männliche und/oder das weibliche Verbindungselement derart verformt, dass es zumindest einen Vorsprung bildet, der in die zumindest eine Vertiefung in zumindest einer der zwei Seitenflächen hineinragt. Der Vorsprung sichert die Verbindung des männlichen Verbindungselements und des weiblichen Verbindungselements zusätzlich gegen ein Lösen in Breitenrichtung. Die Sicherung erfolgt vorzugsweise durch einen Formschluss. Das Textilmaschinenelement kann so noch größeren Biege- und Wechselbelastungen standhalten. Zusätzlich verschließt der Vorsprung die Vertiefung in der Seitenfläche zumindest teilweise, so dass der Schmutzeintrag in die Vertiefung zumindest reduziert wird. Dadurch können mit dem Textilmaschinenelement Textilien in einer verbesserten Qualität hergestellt werden. Besonders vorteilhaft ist es, wenn mit dem Vorsprung zumindest abschnittsweise einer der Pressungsbereiche derart vergrößert wird, dass das weibliche und das männliche Verbindungselement noch besser miteinander verspannt werden. So kann das Textilmaschinenelement noch größeren Biege- und Wechselbelastungen standhalten. Die Vorsprünge selbst sind aber so klein, dass sie keinen Kontakt zwischen dem männlichen und dem weiblichen Verbindungselement herstellen, der sich über zumindest 50% der Breite des Textilmaschinenelements erstreckt. Vorsprünge alleine erzeugen daher keine Pressungsbereiche im Sinne der vorliegenden Patentanmeldung.

Weitere Vorteile ergeben sich, wenn die Außenkontur des männlichen Verbindungselements in zumindest einem der zumindest zwei Pressungsbereiche um 0,001 mm bis 0,1 mm vorzugsweise jedoch um 0,005 mm bis 0,1 mm größer ist als die Innenkontur des weiblichen Verbindungselements. Auf diese Weise kann eine sehr vorteilhafte Spannungsverteilung im Textilmaschinenelement erzielt werden. Einerseits können so ausreichend große Pressungskräfte erzeugt werden. Andererseits können zu große Flächenpressungen in den Pressungsbereichen vermieden werden. Ein solches Textilmaschinenelement kann daher sehr großen Biege- und Wechselbelastungen standhalten und hat gleichzeitig eine lange Lebensdauer.

Die Aufgabe der vorliegenden Erfindung wird auch gelöst durch ein Verfahren zur Herstellung eines Textilmaschinenelements. In dem Verfahren wird das männliche Verbindungselement mit seiner Außenkontur in die Innenkontur des weiblichen Verbindungselements verpresst. Durch das Verpressen werden zumindest zwei voneinander beabstandete Pressungsbereiche gebildet, in denen das männliche Verbindungselement und das weibliche Verbindungselement miteinander in Kontakt stehen. Die Pressungsbereiche erstrecken sich jeweils in der Breitenrichtung durchgängig über zumindest 50%, vorzugsweise jedoch zumindest 75%, der Breite des Textilmaschinenelements. So wird ein Textilmaschinenelement hergestellt, das einen besonders vorteilhaften inneren Spannungszustand hat. In den voneinander beabstandeten Pressungsbereichen wirken dabei Pressungskräfte, die das männliche und das weibliche Verbindungselement derart miteinander verspannen, dass das Textilmaschinenelement im Betrieb sehr großen Biege- und Wechselbelastungen standhalten kann. Noch vorteilhaftere Spannungszustände können erzielt werden, wenn durch das Verpressen zumindest drei, vier, fünf oder mehr voneinander beabstandete Pressungsbereiche gebildet werden. Alle vorstehend in Bezug auf das erfindungsgemäße Textilmaschinenelement beschriebenen Merkmale können in vorteilhafter Weise mit dem Verfahren zur Herstellung des Textilmaschinenelements kombiniert werden.

Vorteilhafterweise werden das erste Teilstück und das zweite Teilstück des Textilmaschinenelements jeweils als ein einzelnes Teil, das heißt als Einzelteil, hergestellt. Das Textilmaschinenelement wird dann durch zusammenfügen des ersten Teilstücks mit dem zweiten Teilstück erhalten. Das Zusammenfügen erfolgt wie vorstehend beschrieben durch Verpressen der Außenkontur des männlichen Verbindungselements des ersten Teilstücks in die Innenkontur des weiblichen Verbindungselements des zweiten Teilstücks. Das erste Teilstück und/oder das zweite Teilstück können vorteilhafterweise aus einem flachen Halbzeug, wie zum Beispiel einem oder einer Platte, hergestellt werden. Das erste Teilstück und das zweite Teilstück können vorteilhafterweise aus einem metallischen Werkstoff aber auch aus einer Keramik, aus Kunststoff , aus Holz, aus einem mineralischen Werkstoff oder jedem anderen für Textilmaschinenelemente geeigneten Werkstoff hergestellt sein.

Weitere Vorteile ergeben sich, wenn eine Montagekraft, die zum Verpressen des männlichen Verbindungselements und des weiblichen Verbindungselements aufgewendet wird, gemessen und vorzugsweise dokumentiert wird. Die gemessene Montagekraft ist ein Indikator für die Belastbarkeit des Textilmaschinenelements bei Biege- und Wechselbelastungen. Durch die Messung und Dokumentation der Montagekraft lässt sich daher die Belastbarkeit des hergestellten Textilmaschinenelements vorhersagen und überwachen. So kann im Herstellungsverfahren sichergestellt werden, dass das hergestellte Textilmaschinenelement die gewünscht große Belastbarkeit bei Biege- und Wechselbeanspruchung tatsächlich erreicht.
- Fig. 1: Figur 1 zeigt ein erfindungsgemäßes Textilmaschinenelement (1), das aus einem ersten Teilstück (2) und einem zweiten Teilstück (3) zusammengesetzt ist.
- Fig. 2: Figur 2 zeigt eine vergrößerte Darstellung des männlichen Verbindungselements (4) des ersten Teilstücks (2) aus Fig. 1.
- Fig. 3: Figur 3 zeigt eine vergrößerte Darstellung des weiblichen Verbindungselements (5) des zweiten Teilstücks (3) aus Fig. 1.
- Fig. 4: Figur 4 zeigt eine vergrößerte Darstellung des Textilmaschinenelements (1) aus Fig. 1 im Bereich des männlichen und weiblichen Verbindungselements (4, 5).
- Fig. 5: Figur 5 zeigt eine vergrößerte Darstellung einer alternativen Ausführungsform des Textilmaschinenelements (1) im Bereich des männlichen und weiblichen Verbindungselements (4, 5).
- Fig. 6: Figur 6 zeigt den Schnitt A-A durch das Textilmaschinenelement (1) aus Fig. 1 mit Vertiefungen (19) in den Seitenflächen (10, 110, 210).
- Fig. 7: Figur 7 zeigt den Schnitt B-B durch das Textilmaschinenelement (1) aus Fig. 1.
- Fig. 8: Figur 8 zeigt den Schnitt A-A durch das Textilmaschinenelement (1) in einer alternativen Ausführungsform, wobei Vorsprünge gebildet sind, die in die Vertiefungen (19) hineinragen.
- Fig. 9: Figur 9 zeigt den Schnitt B-B durch das Textilmaschinenelement (1) in der in Fig. 8 bereits gezeigten alternativen Ausführungsform.
- Fig. 10: Figur 10 zeigt ein als Nadelsteg (27) ausgeführtes erfindungsgemäßes Textilmaschinenelement (1).
- Fig. 11: Figur 11 Zeigt ein als Platine (28) ausgeführtes erfindungsgemäßes Textilmaschinenelement (1).

Figur 1 zeigt ein Textilmaschinenelement 1, das aus einem ersten Teilstück 2 und einem zweiten Teilstück 3 zusammengesetzt beziehungsweise gefügt ist. Das erste Teilstück 2 umfasst hierzu ein männliches Verbindungselement 4, das mit seiner Außenkontur in eine Innenkontur des weiblichen Verbindungselements 5 verpresst ist, so dass das erste Teilstück 2 und das zweite Teilstück 3 miteinander verbunden sind. Das Textilmaschinenelement 1 kann so aus mehreren Einzelteilen (beziehungsweise Teilstücken) zusammengesetzt sein. Das hat den Vorteil, dass die kleineren Einzelteile sich einfacher und in größerer Präzision herstellen lassen als ein großes einteiliges Textilmaschinenelement 1. Das gezeigte Textilmaschinenelement 1 ist als Auswahlteil ausgeführt und umfasst zusätzlich eine Steuerkante 20, einen Antriebsfuß 21, ein Federelement 22 sowie einen Kupplungsabschnitt 23 zur Anbindung weiterer Textilmaschinenelemente 1. Für den Fachmann ist es jedoch offensichtlich, dass die erfindungsgemäße Lehre nicht nur bei Auswahlteilen sondern auch bei allen anderen Textilmaschinenelementen, die aus mehreren Teilen zusammengesetzt werden können, anwendbar ist. Das männliche und weibliche Verbindungselement 4, 5 können außerdem in verschiedenen Ausführungsformen an verschiedenen Stellen des Textilmaschinenelements 1 angeordnet werden. Sie könnten zum Beispiel im Schaft in Nähe des Hakens einer Stricknadel angeordnet sein, um den Arbeitsteil mit Haken einer Stricknadel mit dem Schaft dieser Stricknadel zu verbinden. Genauso könnten das männliche und das weibliche Verbindungselement 4, 5 auch so angeordnet werden, dass im Erstreckungsbereich des Antriebsfußes 21 angeordnet sind, um den Antriebsfuß 21 mit den übrigen Teilen des Textilmaschinenelements 1 zu verbinden. Das in der Figur 1 dargestellte Textilmaschinenelement 1 ist daher nur als eines von vielen möglichen Ausführungsbeispielen zu verstehen.

In Figur 2 und 3 sind das männliche Verbindungselement 4 des ersten Teilstücks 2 beziehungsweise das weibliche Verbindungselement 5 des zweiten Teilstücks 3, aus denen das in Fig. 1 gezeigte Textilmaschinenelement 1 zusammengesetzt ist, vergrößert dargestellt. Das erste Teilstück 2 und das zweite Teilstück 3 sind also in den Figuren 2 und 3 noch nicht miteinander verbunden wie in der Figur 1. Das männliche Verbindungselement 4 in Figur 2 umfasst einen Kopf 11, einen Schaft 12 und eine Wurzel 13. Der Kopf 11 bildet dabei das in Längsrichtung x weisende Ende des männlichen Verbindungselements 4. An den Kopf 11 schließt sich der Schaft 12 an, der in Höhenrichtung y eine kleinere Höhe hat als der Kopf 11 an seiner Stelle mit der größten Höhe. In der vom Kopf 11 wegweisenden Richtung schließt sich die Wurzel 13 an den Schaft 12 an. Die Wurzel 13 verbindet das männliche Verbindungselement 4 mit dem übrigen Teil des erste Teilstücks 2 und hat eine größere Höhe in Höhenrichtung y als der Schaft 12. Durch die geringere Höhe des Schafts 12 weist das männliche Verbindungselement 4 im Übergang zwischen Schaft 12 und Kopf 11 zwei Hinterschneidungen 14 auf. Die Hinterschneidungen 14 werden im Textilmaschinenelement 1 aus Fig. 1 besonders vorteilhaft genutzt, um beim Verpressen des ersten Teilstücks 2 und des zweiten Teilstücks 3 vordefinierte Pressungsbereiche 6 zu bilden. Die Wurzel 13 des männlichen Verbindungselements 4 umfasst zwei erste Keilelemente 15, die jeweils eine zur Mitte des männlichen Verbindungselements 4 hin geneigte Flächen aufweisen.

In Figur 3 ist das weibliche Verbindungselement 5 des zweiten Teilstücks 3 vergrößert dargestellt. Das weibliche Verbindungselement 5 umfasst zwei Schenkel 9, die sich in Längsrichtung x erstrecken. Beide Schenkel 9 weisen jeweils eine Hinterschneidung 14 auf, die zur Aufnahme des Kopfes 11 des männlichen Verbindungselements 4 aus Fig. 2 geeignet ist. Der übrige Teil der Schenkel 9 ist derart geformt, dass damit der Schaft 12 des männlichen Verbindungselements 4 umgreifbar ist. An ihrem jeweils in Längsrichtung x von den übrigen Teilen des zweiten Teilstücks 3 wegweisendem Ende weisen die Schenkel 9 jeweils ein zweites Keilelement 16 auf, das von der Mitte des weiblichen Verbindungselements 5 weg geneigt ist und derart angeordnet ist, dass es im Textilmaschinenelement 1 jeweils mit einem der ersten Keilelemente 15 des männlichen Verbindungselements 4 in Kontakt steht um am Ende der Schenkel 9 jeweils einen Pressungsbereich 6 zu bilden.

Die Figur 4 zeigt eine vergrößerte Darstellung des Textilmaschinenelements 1 aus Fig. 1 im Bereich des männlichen Verbindungselements 4 und des weiblichen Verbindungselements 5. Das Textilmaschinenelement 1 weist fünf Pressungsbereiche 6 auf, in denen die Außenkontur des männlichen Verbindungselements 4 vor dem Verpressen größer war als die Innenkontur des weiblichen Verbindungselements 5, so dass in diesem Bereich durch das Verpressen und die damit einhergehende Angleichung der Konturen von männlichem und weiblichem Verbindungselement 4, 5 Pressungskräfte 8 erzeugt werden. In der Figur 4 sind die Pressungskräfte 8, die auf das weibliche Verbindungselement 5 wirken, mit Pfeilen dargestellt. Gemäß dem dritten Newtonschen Gesetz wirken diesen dargestellten Pressungskräften 8 natürlich gleichgroße Gegenkräfte, die auf das männliche Verbindungselement 4 einwirken, entgegen. Diese Gegenkräfte sind auch Pressungskräfte im Sinne der vorliegenden Patentanmeldung, sind aber zur besseren Übersichtlichkeit in der Figur 4 nicht dargestellt. In der gezeigten Ausführungsform sind fünf Pressungsbereiche 8 durch vier Spalte 7 voneinander beabstandet, wobei die Pressungsbereiche 8 und die Spalte 7 entlang der Trennkante zwischen dem männlichen Verbindungselements 4 und dem weiblichen Verbindungselement 5 einander abwechselnd angeordnet sind, so dass jeweils einer der Spalte 7 immer zwischen zwei der Pressungsbereiche 8 angeordnet ist, um diese voneinander zu beabstanden. Im Bereich der Spalte 7 haben das erste Teilstück 2 und das zweite Teilstück 3 keinen Kontakt zueinander. Im Bereich der Spalte 7 wirken daher auch keine Pressungskräfte. So lässt sich über das Textilmaschinenelement 1 ein vorteilhafter Spannungszustand erzeugen. Einer der Pressungsbereiche 8 ist am Kopf 11 des männlichen Verbindungselements 4 auf einer mittig in Längsrichtung x durch das männliche Verbindungselement 4 verlaufenden Mittelachse 17 angeordnet. Die übrigen vier Pressungsbereiche 8 sind symmetrisch zur Mittelachse 17 verteilt. So entsteht ein besonders vorteilhafter symmetrischer Spannungszustand. Je einer der Pressungsbereiche 8 ist außerdem an den Enden der Schenkel 9 angeordnet. In Verbindung mit dem Pressungsbereich 8, der am Kopf 11 auf der Mittelachse 17 angeordnet ist, wird so eine Verspannung des männlichen und weiblichen Verbindungselements 4, 5 über eine in Längsrichtung x große Länge erzielt. Die Verbindung des männlichen und weiblichen Verbindungselements 4, 5 wird so besonders stabil.

Die Figur 5 zeigt eine vergrößerte Darstellung einer alternativen Ausführungsform des Textilmaschinenelements 1 im Bereich des männlichen Verbindungselements 4 und des weiblichen Verbindungselements 5. Diese Ausführungsform unterscheidet sich von der in Fig. 4 gezeigten Ausführungsform dadurch, dass der Pressungsbereich 8 auf der Mittelachse 17 am Kopf 11 des männlichen Verbindungselements 4 entfällt. Die in Figur 4 an diesen Pressungsbereich 8 angrenzenden Spalte 7 sind bei der Ausführungsform aus Figur 5 zu einem großen Spalt 7, der sich in Höhenrichtung y über die gesamte Höhe des Kopfes 11 erstreckt, miteinander verbunden. Die in Fig. 5 gezeigte Ausführungsform hat daher jeweils einen Pressungsbereich 8 und einen Spalt 7 weniger. Das Textilmaschinenelement 1 lässt sich so einfacher herstellen. Insbesondere das Verpressen des ersten Teilstücks 2 und des zweiten Teilstücks 3 wird dadurch erleichtert. Trotzdem hält das Textilmaschinenelement 1 auch in dieser Ausführungsform verglichen mit aus dem Stand der Technik bekannten Textilmaschinenelementen größeren Biege- und Wechselbelastungen stand.

Die Figur 6 zeigt den Schnitt A-A durch das Textilmaschinenelement 1 aus Fig. 1 mit Vertiefungen 19 in den Seitenflächen 10, 110, 210. Die Vertiefungen 19 sind durch Verrundungen 18 der Kanten, die das männliche und das weibliche Verbindungselement 4, 5 zu den Seitenflächen 10, 110, 210 aufweisen, gebildet. Durch die Verrundungen 18 werden Beschädigungen der Seitenflächen 10, 110, 210 beim Verpressen des männlichen und weiblichen Verbindungselements 4, 5 vermieden. Das Textilmaschinenelement 1 kann daher größeren Belastungen standhalten. Im gezeigten Ausführungsbeispiel ist die Kante des männlichen Verbindungselements 4 zu einer ersten Seitenfläche 110 der zwei Seitenflächen 10 mit einer größeren Verrundung 18 versehen als die Kante des weiblichen Verbindungselements 5 zu dieser ersten Seitenfläche 110. Bei den Kanten zur zweiten Seitenfläche 210 ist es genau umgekehrt: die Kante des männlichen Verbindungselements 4 zu dieser zweiten Seitenfläche 210 hat eine kleinere Verrundung als die Kante des weiblichen Verbindungselements 5 zu der zweiten Seitenfläche 210. Eine kleine Verrundung 18 und eine große Verrundung 18 bilden somit zusammen immer eine Vertiefung 19. Auf diese Weise haben das männliche und das weibliche Verbindungselement 4, 5 in den Pressungsbereichen 6, die in Breitenrichtung z mittig im Textilmaschinenelement 1 angeordnet ist, direkten Kontakt zueinander. Die Pressungsbereiche 6 haben dabei eine Breite in Breitenrichtung z - die Pressungsbereichbreite 24 -, die im gezeigten Ausführungsbeispiel etwa 50% der Breite des Textilmaschinenelements 1 in Breitenrichtung z - der Textilmaschinenelementbreite 26 - beträgt. So entsteht ein sehr vorteilhafter Spannungszustand, der eine möglichst große Belastbarkeit des Textilmaschinenelements 1 im Betrieb ermöglicht.

Die Figur 7 zeigt den Schnitt B-B durch das Textilmaschinenelement 1 aus Fig. 1. Der Schnitt B-B verläuft durch den Schaft 12 des männlichen Verbindungselements 4 und die Schenkel 9 des weiblichen Verbindungselements 5. Im gezeigten Schnitt B-B ist deutlich zu erkennen, dass die Schenkel 9 jeweils durch einen Spalt 7 von dem Schaft 12 des männlichen Verbindungselements 4 beabstandet sind.

Die Figur 8 zeigt den gleichen Schnitt A-A wie Figur 6 für eine alternative Ausführungsform des Textilmaschinenelements 1. Da sich die in Figur 1 dargestellte Ansicht für diese Ausführungsform des Textilmaschinenelements 1 nicht unterscheidet, gilt die in Figur 1 gezeigte Darstellung auch für diese alternative Ausführungsform. Im Gegensatz zu der in Figur 6 gezeigten Ausführungsform ist bei der in Figur 7 gezeigten Ausführungsform im Bereich der Vorsprünge 19 jeweils das männliche oder das weibliche Verbindungselement 4, 5 derart umgeformt, dass jeweils ein Vorsprung 25 gebildet ist, der in die jeweilige Vertiefung 19 hineinragt. So entsteht ein in Breitenrichtung z wirkender Formschluss zwischen dem männlichen und dem weiblichen Verbindungselement 4, 5. Zusätzlich vergrößern die Vorsprünge 25 die Kontaktfläche der Pressungsbereiche 6. Mit den Vorsprüngen wird daher die Verbindung des männlichen und des weiblichen Verbindungselements verbessert. Das Textilmaschinenelement 1 kann deswegen im Betrieb noch größeren Biege- und Wechselbelastungen standhalten.

Die Figur 9 zeigt den Schnitt B-B für die alternative Ausführungsform des Textilmaschinenelements 1, die auch in Fig. 8 gezeigt ist. Auch für diese Ausführungsform ist im Schnitt B-B zu erkennen, dass die Schenkel 9 des weiblichen Verbindungselements 5 jeweils durch einen Spalt 7 vom Schaft 12 des männlichen Verbindungselements 4 beabstandet sind. Lediglich im Bereich der Vertiefungen 19 sind die Spalte 7 teilweise durch die Vorsprünge 25, die in die Vertiefungen 19 hineinragen, verschlossen. So kann verhindert werden, das sich im Spalt 7 Verschmutzungen ansammeln. Gleichzeitig wird die Verbindung des männlichen und des weiblichen Verbindungselements 4, 5 verbessert. Das Textilmaschinenelement 1 kann so noch größeren Biege- und Wechselbelastungen standhalten. Die Kontaktfläche der Vorsprünge 25 ist dabei aber so klein, dass sie alleine keine Pressungsbereiche 6 im Sinne der vorliegenden Patentanmeldung bilden.

Die Figur 10 zeigt eine schematische, nicht maßstabsgerechte Darstellung eines erfindungsgemäßen Textilmaschinenelements 1, das als Nadelsteg 27 zum Einsatz in Strickmaschinen ausgeführt ist. Der Nadelsteg 27 ist aus einem ersten Teilstück 2 mit einem männlichen Verbindungselement 4 und einem zweiten Teilstück 3 mit einem weiblichen Verbindungselement 5 zusammengesetzt. Da sich das männliche und das weibliche Verbindungselement 4, 5 des Nadelstegs 27 und des in Fig. 1 gezeigten Textilwerkzeugs 1 nur in ihren Abmessungen unterscheiden, gelten die schematischen (nicht maßstabgerechten) Darstellungen der Figuren 2 bis 9 auch für den Nadelsteg 27.

Die Figur 11 zeigt ein erfindungsgemäßes Textilmaschinenelement 1, das als Platine 28 zum Einsatz in Strickmaschinen ausgeführt ist. Die Platine 28 ist aus einem ersten Teilstück 2 mit einem männlichen Verbindungselement 4 und einem zweiten Teilstück 3 mit einem weiblichen Verbindungselement 5 zusammengesetzt. Da sich das männliche und das weibliche Verbindungselement 4, 5 der Platine 28 und des in Fig. 1 gezeigten Textilwerkzeugs 1 nur in ihren Abmessungen unterscheiden, gelten die schematischen Darstellungen der Figuren 2 bis 9 auch für die Platine 28.

| Bezugszeichenliste | |
|---|---|
| 1 | Textilmaschinenelement |
| 2 | Erstes Teilstück |
| 3 | Zweites Teilstück |
| 4 | Männliches Verbindungselement |
| 5 | Weibliches Verbindungselement |
| 6 | Pressungsbereich |
| 7 | Spalt |
| 8 | Pressungskraft |
| 9 | Schenkel |
| 10 | Seitenfläche |
| 11 | Kopf des männlichen Verbindungselements (4) |
| 12 | Schaft |
| 13 | Wurzel |
| 14 | Hinterschneidung |
| 15 | Erstes Keilelement |
| 16 | Zweites Keilelement |
| 17 | Mittelachse |
| 18 | Verrundung |
| 19 | Vertiefung |
| 20 | Steuerkante |
| 21 | Antriebsfuß |
| 22 | Federelement |
| 23 | Kupplungsabschnitt |
| 24 | Pressungsbereichbreite |
| 25 | Vorsprung |
| 26 | Textilmaschinenelementbreite |
| 27 | Nadel steg |
| 28 | Platine |
| x | Längsrichtung |
| y | Höhenrichtung |
| z | Breitenrichtung |

## Patentansprüche

1. Textilmaschinenelement (1), das zum Einsatz in einer Textilmaschine geeignet ist, umfassend
a) zumindest ein erstes Teilstück (2) mit einem männlichen Verbindungselement (4), das sich vorwiegend in einer Längsrichtung (x) erstreckt, und zumindest ein zweites Teilstück (3) mit einem weiblichen Verbindungselement (5),
**dadurch gekennzeichnet,**
a) **dass** das männliche Verbindungselement (4) in einer x-y-Ebene, die von der Längsrichtung (x) und einer zur Längsrichtung (x) senkrecht verlaufenden Höhenrichtung (y) aufgespannt wird, eine Außenkontur aufweist, die derart in eine Innenkontur des weiblichen Verbindungselements (5) verpresst ist, dass das erste und das zweite Teilstück (2, 3) miteinander verbunden sind
b) **und dass** das männliche Verbindungselement (4) und das weibliche Verbindungselement (5) in zumindest zwei voneinander beabstandeten Pressungsbereichen (6) miteinander in Kontakt stehen,
c) wobei die Pressungsbereiche (6) sich jeweils in einer Breitenrichtung (z), die senkrecht zur Längsrichtung (x) und zur Höhenrichtung (y) verläuft, durchgängig über zumindest 50% vorzugsweise jedoch zumindest 75% der Breite des Textilmaschinenelements (1) erstrecken.

2. Textilmaschinenelement (1) nach dem vorstehenden Anspruch 1
**dadurch gekennzeichnet, dass**
zwischen den zumindest zwei voneinander beabstandeten Pressungsbereichen zumindest ein Spalt (7) angeordnet ist, durch den das männliche Verbindungselement (4) und das weibliche Verbindungselement (5) voneinander beabstandet sind.

3. Textilmaschinenelement (1) nach dem vorstehenden Anspruch 2
**dadurch gekennzeichnet, dass**
das männliche und das weibliche Verbindungselement (4, 5) zumindest drei Pressungsbereiche (6) aufweisen, die jeweils durch zumindest einen Spalt (7) voneinander beabstandet sind.

4. Textilmaschinenelement (1) nach einem der vorstehenden Ansprüche
**dadurch gekennzeichnet, dass**
in zumindest zwei der Pressungsbereiche (6) zueinander entgegengesetzt wirkende Pressungskräfte (8) auf das männliche Verbindungselement (4) und das weibliche Verbindungselement (5) wirken.

5. Textilmaschinenelement (1) nach einem der vorstehenden Ansprüche
**dadurch gekennzeichnet, dass**
die zumindest zwei Pressungsbereiche (6) in einer Längsrichtung (x), die der Haupterstreckungsrichtung des männlichen Verbindungselements (4) entspricht, voneinander beabstandet sind.

6. Textilmaschinenelement (1) nach einem der vorstehenden Ansprüche
**dadurch gekennzeichnet, dass**
das weibliche Verbindungselement (5) zumindest zwei Schenkel (9) umfasst, die das männliche Verbindungselement (4) umgreifen.

7. Textilmaschinenelement (1) nach dem vorstehenden Anspruch 6
**dadurch gekennzeichnet, dass**
die zumindest zwei Schenkel (9) jeweils zumindest einen der Pressungsbereiche (6) umfassen, wobei die Pressungskräfte (8) dieser Pressungsbereiche (6) Richtungsanteile aufweisen, die einander in einer Höhenrichtung (y), die senkrecht zur Längsrichtung (x) verläuft, entgegengesetzt wirken und die zumindest zwei Schenkel (9) in der Höhenrichtung (y) in Richtung der Mitte des männlichen Verbindungselements (4) gegeneinander verspannen.

8. Textilmaschinenelement (1) nach dem vorstehenden Anspruch 7
**dadurch gekennzeichnet, dass**
die Pressungskräfte (8) der Pressungsbereiche (6) der zumindest zwei Schenkel (9) einen Richtungsanteil in Längsrichtung (x) aufweisen.

9. Textilmaschinenelement (1) nach einem der vorstehenden Ansprüche
**dadurch gekennzeichnet,**
**dass** das Textilmaschinenelement (1) in einer Breitenrichtung (z), die senkrecht zu Längsrichtung (x) und Höhenrichtung (y) verläuft, von zwei Seitenflächen (10) begrenzt ist,
**dass** die Kanten, die das männliche und/oder das weibliche Verbindungselement (4, 5) mit den Seitenflächen (10) bildet, zumindest abschnittsweise mit einer Verrundung (18) und/oder einer Fase versehen sind,
**und dass** durch die Verrundung (18) und/oder die Fase zumindest eine Vertiefung (19) in zumindest einer der zwei Seitenflächen (10) gebildet ist.

10. Textilmaschinenelement (1) nach dem vorstehenden Anspruch 9
**dadurch gekennzeichnet,**
**dass** die Kante des männlichen Verbindungselements (4) zu einer ersten Seitenfläche (110) der zwei Seitenflächen (10) mit einer größeren Verrundung (18) und/oder Fase versehen ist als die Kante des weiblichen Verbindungselements (5) zu dieser ersten Seitenfläche (110),
**und dass** die Kante des männlichen Verbindungselements (4) zu einer zweiten Seitenfläche (210) der zwei Seitenflächen (10) mit einer kleineren Verrundung (18) und/oder Fase versehen ist als die Kante des weiblichen Verbindungselements (5) zu dieser zweiten Seitenfläche (210).

11. Textilmaschinenelement (1) nach einem der vorstehenden Ansprüche 9 oder 10 **dadurch gekennzeichnet, dass**
das männliche und/oder das weibliche Verbindungselement (4, 5) derart verformt ist, dass es zumindest einen Vorsprung bildet, der in die zumindest eine Vertiefung (19) in zumindest einer der zwei Seitenflächen (10) hineinragt.

12. Textilmaschinenelement (1) nach einem der vorstehenden Ansprüche
**dadurch gekennzeichnet, dass**
die Außenkontur des männlichen Verbindungselements (4) vor dem Verpressen in zumindest einem der Pressungsbereiche (6) um 0,001 mm bis 1,0 mm vorzugsweise jedoch um 0,005 mm bis 0,1 mm größer ist als die Innenkontur des weiblichen Verbindungselements (5).

13. Verfahren zur Herstellung eines Textilmaschinenelements (1) gemäß einem der vorstehenden Ansprüche
**dadurch gekennzeichnet,**
**dass** das männliche Verbindungselement (4) mit seiner Außenkontur in die Innenkontur des weiblichen Verbindungselements (5) verpresst wird
**und dass** durch das Verpressen zumindest zwei voneinander beabstandete Pressungsbereiche (6) gebildet werden, in denen das männliche Verbindungselement (4) und das weibliche Verbindungselement (5) miteinander in Kontakt stehen,
**wobei** die Pressungsbereiche (6) sich jeweils in der Breitenrichtung (z) durchgängig über zumindest 50%, vorzugsweise jedoch zumindest 75%, der Breite des Textilmaschinenelements (1) erstrecken.

14. Verfahren zur Herstellung eines Textilmaschinenelements (1) nach einem der vorstehenden Ansprüche
**dadurch gekennzeichnet, dass**
das erste Teilstück (2) und das zweite Teilstück (3) des Textilmaschinenelements (1) jeweils als ein einzelnes Teil hergestellt werden.

15. Verfahren zur Herstellung eines Textilmaschinenelements (1) nach einem der vorstehenden Ansprüche
**dadurch gekennzeichnet, dass**
eine Montagekraft, die zum Verpressen des männlichen Verbindungselements (4) und des weiblichen Verbindungselements (5) aufgewendet wird, gemessen und vorzugsweise dokumentiert wird.
